# EUROPÄISCHE PATENTSCHRIFT

(11) **EP 1 800 322 B1**
(45) Veröffentlichungstag und Bekanntmachung des Hinweises auf die Patenterteilung: **06.04.2011**
(21) Anmeldenummer: 05794669.1
(22) Anmeldetag: 20.09.2005
(51) Int. Cl.: H01H 1/58

(54) **KUPPLUNGSVORRICHTUNG MIT KÜHLKÖRPER**
COUPLING DEVICE COMPRISING A COOLING ELEMENT
DISPOSITIF DE COUPLAGE POURVU DE CORPS DE REFROIDISSEMENT

(30) Priorität: 14.10.2004 DE 102004050786
(43) Veröffentlichungstag der Anmeldung: 27.06.2007
(73) Patentinhaber: SIEMENS AKTIENGESELLSCHAFT, 80333 München (DE)
(72) Erfinder: VOLKMAR, Ralf-Reiner, 13353 Berlin (DE); ERK, Thomas, 15754 Senzig (DE)
(86) Internationale Anmeldenummer: PCT/EP2005/054688
(87) Internationale Veröffentlichungsnummer: WO 2006/040243

(56) Entgegenhaltungen:
- EP-A- 0 058 519
- DE-C2- 19 964 249
- US-A- 5 753 875

## Beschreibung

Die Erfindung betrifft eine Kupplungsvorrichtung zum elektrischen Verbinden eines ersten Leiters mit einem zweiten Leiter.

Die Erfindung betrifft ferner einen feststoffisolierten Schalterpol mit einem elektrisch nicht leitenden Isolierstoffgehäuse und einer in dem Isolierstoffgehäuse angeordneten Schaltröhre, die sich zwischen einem Eingangsanschluss und einem ortsfesten Abgangsanschluss erstreckt, wobei eine axial bewegliche Schaltstange zum Einleiten einer Antriebsbewegung in die Schaltröhre vorgesehen ist.

Eine Kupplungsvorrichtung und ein feststoffisolierter Schalterpol sind beispielsweise aus der DE 19 71 21 82 A1 bereits bekannt. Die dort gezeigte Kupplungsvorrichtung weist als erstes Anschlussstück ein Klemmteil auf, das fest mit einer axial beweglichen Schaltstange als ersten Leiter verbunden ist. Das zweite Anschlussstück ist ortsfest in einem aus Gießharz bestehenden Isolierstoffgehäuse angeordnet, in dem die Schaltstange axial beweglich geführt ist. Dabei ist die Schaltstange mit einem Bewegkontakt einer Vakuumschaltröhre starr verbunden, die in dem Isolierstoffgehäuse fest eingebettet ist. Um eine elektrische Verbindung der beweglichen Schaltstange mit dem ortsfest in dem Isolierstoffgehäuse eingebetteten Anschlussstück zu ermöglichen, weist die Kupplungsvorrichtung ein flexibles metallisches Leiterband auf, das beidseitig mit jeweils einem Anschlussstück verbunden ist. Da insbesondere an den Kontaktstellen des Leiterbandes hohe Stromübergangswiderstände vorliegen, kommt es an diesen Stellen zu einer vergleichsweise hohen von der Größe des Nennstromes abhängigen Wärmeentwicklung. Um Schäden an dem Schalterpol zu vermeiden, sollte die strombedingte Erwärmung des Schalterpols 65 - 75 Grad Kelvin nicht überschreiten. Durch die daraus resultierende Dauerstromtragfähigkeit der Kupplungsvorrichtung ist der maximal zulässige Nennstrom des Schalterpols begrenzt.

Der vorbekannten Kupplungsvorrichtung haftet der Nachteil an, dass die Wärmeableitung im Wesentlichen nur über die Wärmeleitung des flexiblen Strombandes erfolgt, das die an dem ersten Anschlussstück entstehende Wärme zum zweiten Anschlussstück hin ableitet. Das zweite Anschlussstück ist wärmeleitend mit außerhalb des Isolierstoffgehäuses angeordnet Leitern verbunden, so dass die Wärme auf diese Weise an die Außenatmosphäre abgegeben werden kann.

Aus der US 5 753 875 ist ein Schalter bekannt, bei welchem eine axial bewegliche Schaltstange mittels eines flexiblen Verbindungsmittels mit einem Anschlussstück verbunden ist, um eine Relativbewegung zwischen einem ersten Leiter und einem zweiten Leiter zu ermöglichen. An der Schaltstange angeordnet ist eine Kühleinheit zum Abführen von in dem Schalter entstehender Wärme.

Aus der EP 0 058 519 A2 ist ein Schalter bekannt, bei welchem ein erster Leiter mit einem zweiten Leiter verbunden ist, wobei ein erstes Anschlussstück und ein zweites Anschlussstück zum Anschluss von erstem bzw. zweitem Leiter vorgesehen sind, wobei das erste Anschlussstück über ein flexibles Verbindungsmittel mit dem zweiten Anschlussstück verbunden ist, um eine Relativbewegung zwischen dem ersten Leiter und dem zweiten Leiter zu ermöglichen. Der dort offenbarte Schalter weist als erstes Anschlussstück ein Klemmteil zum Anklemmen an eine axial bewegliche Schaltstange auf.

Aufgabe der Erfindung ist es eine Kupplungsvorrichtung und einen feststoffisolierten Schalterpol der eingangs genannten Art bereit zu stellen, die eine verbesserte Dauerstromtragfähigkeit bei gleich bleibender Erwärmung aufweisen.

Die Erfindung löst diese Aufgabe durch eine Kupplungsvorrichtung (1) zum elektrischen Verbinden eines ersten Leiters mit einem zweiten Leiter, die ein erstes Anschlussstück (2) zum Anschluss des ersten Leiters und ein zweites Anschlussstück (3) zum Anschluss des zweiten Leiters aufweist,
- wobei das erste Anschlussstück (2) über flexible Verbindungsmittel (4) mit dem zweiten Anschlussstück verbunden ist, so dass eine Relativbewegung zwischen erstem Leiter und zweitem Leiter ermöglicht ist,
- wobei das erste Anschlussstück ein Klemmteil (2) zum Anklemmen an eine axial bewegliche Schaltstange ist,
- wobei das zweite Anschlussstück (3) eine von einer Schaltstange frei durchgreifbare Durchgangsöffnung (15) aufweist, und
- wobei eine Kühleinheit (9) zum Kühlen der Kupplungsvorrichtung (1) wärmeleitend unmittelbar mit dem Klemmteil (2) verbunden ist.

Erfindungsgemäß erfolgt die Kühlung nicht mehr wie im Stand der Technik allein über die Wärmeleitung der Verbindungsmittel. Die erfindungsgemäß vorgesehene Kühleinheit bewirkt eine zusätzliche ortsnahe Kühlung der Kupplungsvorrichtung, wodurch die Erwärmung der Kupplungsvorrichtung deutlich herabgesetzt wird. Auf diese Weise ist es im Rahmen der Erfindung möglich, höhere Nennströme über die Kupplungsvorrichtung zu führen, ohne dabei den Bereich der zulässigen Temperaturerhöhung zu verlassen. Die Kühleinheit kann erfindungsgemäß beliebig ausgestaltet sein. So kann die Kühleinheit beispielsweise eine Wasserkühlung aufweisen. Wesentlich im Rahmen der Erfindung ist lediglich, dass die Kühleinheit zum Zwecke der Kühlung mit einem oder mehreren der restlichen Bauteile der Kupplungsvorrichtung wärmeleitend verbunden ist.

Gemäß einer bevorzugten Ausgestaltung der Erfindung weist die Kühleinheit einen Kühlkörper mit Kühlrippen auf. Durch die Kühlrippen wird die Wärmeaustauschfläche der Kupplungsvorrichtung beträchtlich erhöht. Länge und Abstand der Kühlrippen sind dahingehend zu optimieren, dass zum einen eine möglichst große Wärmeaustauschfläche bereitgestellt ist. Zum anderen sind jedoch auch strömungstechnisch bedingte Mindestabstände zwischen den Kühlrippen einzuhalten, um eine möglichst hohen Strömungsgeschwindigkeit der Luft zwischen den Kühlrippen des Kühlkörpers zu ermöglichen. Wird der Abstand der Kühlrippen in Abhängigkeit ihrer Länge zu klein, wird die Geschwindigkeit des Luftstromes zwischen den Kühlrippen durch Luftverwirbelung herabgesetzt.

Grundsätzlich ist die Anordnung des Kühlkörpers beliebig. Zweckmäßigerweise ist der Kühlkörper jedoch mit dem ersten Anschlussstück wärmeleitend verbunden. Eine solche Variante der Erfindung ist insbesondere dann zweckmäßig, wenn an dem ersten Anschlussstück die größte Wärmeentwicklung erfolgt.

Bei einer bevorzugten Variante der Erfindung weisen die flexiblen verbindungsmittel wenigstens ein flexibles Leiterband auf. Ein Leiterband stellt ein kostengünstiges und wenig wartungsanfälliges Verbindungsmittel zwischen den Anschlussstücken dar, wobei jedoch bei höheren Spannungen im Bereich von über 100 KV Feldverteilungsprobleme auftreten können.

Vorteilhafterweise sind eine erste Kontaktfläche jedes Leiterbandes mit dem ersten Anschlussstück und eine zweite Kontaktfläche mit dem zweiten Anschlussstück jeweils wenigstens doppelt so groß wie die Querschnittsfläche des Leiterbandes. Gemäß dieser vorteilhaften Weiterentwicklung der Erfindung werden die Wärmeübergangsflächen zwischen dem Leiterband und den Anschlussstücken vergrößert. Wie bereits ausgeführt wurde, kommt es insbesondere an den Übergangsflächen zu hohen Stromübergangsverlusten mit einer erhöhten Wärmeentwicklung im Gefolge. Durch die Vergrößerung der Übergangsflächen kommt es zu einer Verringerung der Stromübergangsdichten und somit zur Verringerung der Wärmeentwicklung an den Übergängen zwischen Leiterband und Anschlussstück. Jedes Leiterband ist daher beispielsweise nicht nur stumpf mit seiner Stirnseite an das jeweilige Anschlussstück verlötet, sondern weist gegebenenfalls zusätzlich zur Stirnseite eine Seitenfläche auf, womit das jeweilige Anschlussstück kontaktiert wird. In diesem Fall ist in dem Anschlussstück eine stufenförmige Ausfräsung vorgesehen.

Gemäß einer vorteilhaften Weiterentwicklung weist jedes Leiterband einen flexiblen Biegeabschnitt auf, dessen Länge im Verhältnis zu dessen Querschnittsfläche kleiner als 0,1 mm⁻¹ ist. Gemäß dieser Weiterentwicklung wird die Wärmeentwicklung im Leiterband optimiert, da bei einem solchen Verhältnis bei gleich bleibendem Nennstrom der flächenbezogene Strom im Leiterband und somit die Erwärmung in diesem herabgesetzt wird.

Vorteilhafterweise ist das erste Anschlussstück ein Klemmteil zum Anklemmen an eine axial bewegliche Schaltstange. Gemäß dieser Weiterentwicklung ist die Montage der Kupplungsvorrichtung vereinfacht. Insbesondere bei feststoffisolierten Leiterpolen ist eine einfache Montage innerhalb begrenzter Bauvolumina ermöglicht, so dass die Montage- und Wartungsarbeiten beschleunigt sind.

Zweckmäßigerweise weist das zweite Anschlussstück eine von einer Schaltstange frei durchgreifbare Durchgangsöffnung auf. Auf diese Weise kann eine Schaltstange mit dem ersten Anschlussstück verklemmt werden, wobei das zweite Anschlussstück beispielsweise in der Ummantelung eines feststoffisolierten Schalterpols eingebettet ist.

Die Aufgabe der Erfindung wird auch durch einen feststoffisolierten Schalterpol der eingangs genannten Art gelöst, der eine erfindungsgemäße Kupplungsvorrichtung aufweist, welche die Schaltstange und den Abgangsanschluss elektrisch miteinander verbindet.

Bei einer diesbezüglichen Weiterentwicklung ist die Schaltröhre in dem Isolierstoffgehäuse eingebettet, das über einen mit der Kühleinheit zusammen wirkenden Entlüftungskanal verfügt. Bei dieser Variante der Erfindung grenzt die Schaltröhre, vorzugsweise eine Vakuumschaltröhre, mit ihrem Außengehäuse mit Ausnahme der Antriebsteile an einen nicht leitenden Feststoff an, so dass eine Luftzirkulation im Inneren des Isolierstoffgehäuses ohne den Entlüftungskanal erschwert ist. Der Entlüftungskanal ist bei Betrieb des Schalterpols zweckmäßigerweise mit seiner Eintrittsöffnung oberhalb der Kühleinheit angeordnet und erstreckt sich gradlinig nach oben.

Weitere zweckmäßige Ausgestaltungen und Vorteile der Erfindung sind Gegenstand der nachfolgenden Beschreibung von Ausführungsbeispielen der Erfindung unter Bezug auf die Figuren der Zeichnung, wobei gleiche Bezugszeichen auf gleichwirkende Bauteile verweisen und wobei
- Figur 1: eine perspektivische Vorderansicht eines Ausführungsbeispiels der erfindungsgemäßen Kupplungsvorrichtung,
- Figur 2: eine perspektivische Ansicht der Rückseite der Kupplungsvorrichtung gemäß Figur 1,
- Figur 3: eine perspektivische Draufsicht auf die Oberseite der Kupplungsvorrichtung gemäß Figur 1 und
- Figur 4: eine perspektivische Draufsicht auf die Unterseite der Kupplungsvorrichtung gemäß Figur 1 ohne Kühleinheit zeigen.

Figur 1 zeigt eine perspektivische Ansicht eines Ausführungsbeispiels der erfindungsgemäßen Kupplungsvorrichtung 1, die über ein Klemmteil 2 als erstes Anschlussstück so wie über ein ortsfestes Anschlussstück 3 als zweites Anschlussstück verfügt. Die beiden Anschlussstücke 2 und 3 sind über zwei flexible Strombänder 4 elektrisch miteinander verbunden.

Das Klemmteil 2 weist eine Klemmausnehmung 5 auf, die zur Aufnahme einer Schaltstange eines feststoffisolierten Schalterpols vorgesehen ist. Dabei verfügt das Klemmteil 2 über zwei Abschnitte 6 und 7, deren Abstand durch Klemmschrauben 8 variierbar ist. Mittels der Klemmschrauben 8 kann das Klemmteil 2 daher fest mit der Schaltstange verklemmt werden. An dem Klemmteil ist ferner ein Kühlkörper 9 mit Kühlrippen 10 erkennbar, der Wärme leitend mit dem Klemmteil 2 verbunden ist und auf diese Weise die Wärmeaustauschfläche der Kupplungsvorrichtung 1 vergrößert.

Figur 2 zeigt die Kupplungsvorrichtung 1 gemäß Figur 1 von hinten. In dieser perspektivischen Ansicht der Rückseite ist erkennbar, dass das Klemmteil 2 an seinen Abschnitten 6 und 7 jeweils eine stufenförmige Ausfräsung 11 aufweist, an der das Stromband 4 mit seinem stirnseitigen Endbereich fest mit dem Klemmteil 2 verlötet ist. Durch die stufenförmige Ausfräsung 11 ist ein Verlöten sowohl an der Stirnfläche 12 jedes Strombandes 4 als auch an deren Flachseite 13 im stirnseitigen Endbereich ermöglicht, wodurch die Stromübergangsflächen vergrößert und die Wärmeentwicklung durch Stromübergang herabgesetzt ist. Zur Verbindung der Strombänder 4 mit dem ortsfesten Anschlussstück 3 ist eine übliche Schraubverbindung 14 vorgesehen, wobei die Strombänder 4 flächig auf dem ortsfesten Anschlussstück 3 aufliegen, so dass auch hier große Austauschflächen zur Wärmereduzierung bereitgestellt sind.

Figur 3 zeigt die Kupplungsvorrichtung gemäß Figur 1 in einer Draufsicht auf die Oberseite. In dieser Ansicht ist erkennbar, dass die Kühlrippen 10 eine unterschiedliche Tiefe aufweisen, so dass eine zylindrische Außenkontur oder Einhüllende und damit der Einbau auch in hohlzylindrischen Bauräumen, wie beispielsweise in röhrenförmige Isolierstoffgehäuse, ermöglicht ist.

Figur 4 zeigt die Kupplungsvorrichtung 1 von unten, wobei der Kühlkörper 9 vom Klemmteil 2 entfernt wurde. Es ist erkennbar, dass die Verbindung zwischen Kühlkörper 9 und Klemmteil 2 über eine Schraubverbindung erfolgt. In dieser Ansicht ist ferner erkennbar, dass das ortsfeste Anschlussstück 3 für den freien Durchtritt einer Schaltstange eine Durchgangsöffnung 15 aufweist, welche einen größeren Innendurchmesser aufweist als die Schaltstange.

## Patentansprüche

1. Kupplungsvorrichtung (1) zum elektrischen Verbinden eines ersten Leiters mit einem zweiten Leiter, die ein erstes Anschlussstück (2) zum Anschluss des ersten Leiters und ein zweites Anschlussstück (3) zum Anschluss des zweiten Leiters aufweist,
- wobei das erste Anschlussstück (2) über flexible Verbindungsmittel (4) mit dem zweiten Anschlussstück verbunden ist, so dass eine Relativbewegung zwischen erstem Leiter und zweitem Leiter ermöglicht ist,
- wobei das erste Anschlussstück ein Klemmteil (2) zum Anklemmen an eine axial bewegliche Schaltstange ist, **dadurch gekennzeichnet, dass** das zweite Anschlussstück (3) eine von einer Schaltstange frei durchgreifbare Durchgangsöffnung (15) aufweist, und
- wobei eine Kühleinheit (9) zum Kühlen der Kupplungsvorrichtung (1) wärmeleitend unmittelbar mit dem Klemmteil (2) verbunden ist.

2. Kupplungsvorrichtung (1) nach Anspruch 1,
**dadurch gekennzeichnet, dass** die Kühleinheit wenigstens einen Kühlkörper (9) mit Kühlrippen (10) aufweist.

3. Kupplungsvorrichtung (1) nach der vorhergehenden Ansprüche,
**dadurch gekennzeichnet, dass** die flexiblen Verbindungsmittel wenigstens aus einem flexiblen Leiterband (4) bestehen.

4. Kupplungsvorrichtung (1) nach Anspruch 3,
**dadurch gekennzeichnet, dass** eine erste Kontaktfläche (12,13) jedes Leiterbandes (4) mit dem ersten Anschlussstück (2) und eine zweite Kontaktfläche des Leiterbandes (4) mit dem zweiten Anschlussstück (3) jeweils doppelt so groß sind wie die Querschnittsfläche des Leiterbandes (4).

5. Kupplungsvorrichtung (1) nach Anspruch 3 oder 4, **dadurch gekennzeichnet, dass** jedes Leiterband (4) einen flexiblen Biegeabschnitt aufweist, dessen Länge im Verhältnis zu seiner Querschnittsfläche kleiner als 0,1 mm⁻¹ ist.

6. Feststoffisolierter Schalterpol mit einem elektrisch nicht leitenden Isolierstoffgehäuse und einer in dem Isolierstoffgehäuse angeordneten Schaltröhre, die sich zwischen einem Eingangsanschluss und einem ortsfesten Abgangsanschluss erstreckt, wobei eine axial bewegliche Schaltstange zum Einleiten einer Antriebsbewegung in die Schaltröhre vorgesehen ist,
**gekennzeichnet durch**
eine Kupplungsvorrichtung (9) nach einem der vorherigen Ansprüche, welche die Schaltstange und den Abgangsanschluss elektrisch miteinander verbindet.

7. Feststoffisolierter Schalterpol nach Anspruch 6, **dadurch gekennzeichnet, dass** die Schaltröhre in dem Isolierstoffgehäuse eingebettet ist, das über einen mit der Kühleinheit (9) zusammenwirkender Entlüftungskanal verfügt.

## Claims

1. Coupling apparatus (1) for electrically connecting a first conductor to a second conductor, which coupling apparatus has a first connection piece (2) for connecting the first conductor and a second connection piece (3) for connecting the second conductor,
- the first connection piece (2) being connected to the second connection piece via flexible connecting means (4), with the result that a relative movement between the first conductor and the second conductor is made possible,
- the first connection piece being a clamping part (2) to be clamped onto an axially movable switching rod, **characterized in that** the second connection piece (3) has a through-opening (15) through which a switching rod can pass freely, and
- a cooling unit (9) for cooling the coupling apparatus (1) being thermally conductively connected directly to the clamping part (2).

2. Coupling apparatus (1) according to claim 1, **characterized in that** the cooling unit has at least one heat sink (9) with cooling ribs (10).

3. Coupling apparatus (1) according to the preceding claims, **characterized in that** the flexible connecting means comprises at least one flexible conductor strip (4).

4. Coupling apparatus (1) according to Claim 3, **characterized in that** a first contact area (12, 13) of each conductor strip (4) with the first connection piece (2) and a second contact area of the conductor strip (4) with the second connection piece (3) are each twice as large as the cross-sectional area of the conductor strip (4).

5. Coupling apparatus (1) according to Claim 3 or 4, **characterized in that** each conductor strip (4) has a flexible bending section, whose length in relation to its cross-sectional area is less than 0.1 mm⁻¹.

6. Solid-insulated switch pole having an electrically nonconductive insulating-material housing and an interrupter tube, which is arranged in the insulating-material housing and extends between an input connection and a fixed output connection, an axially movable switching rod for introducing a drive movement into the interrupter tube being provided, **characterized by** a coupling apparatus (9) according to one of the preceding claims, which connects the switching rod and the output connection electrically to one another.

7. Solid-insulated switch pole according to Claim 6, **characterized in that** the interrupter tube is embedded in the insulating-material housing, which has a ventilation channel interacting with the cooling unit (9).

## Revendications

1. Dispositif ( 1 ) de couplage pour relier électriquement un premier conducteur à un deuxième conducteur, qui comporte une première pièce ( 2 ) de raccordement pour le raccordement du premier conducteur et une deuxième pièce ( 3 ) de raccordement pour le raccordement du deuxième conducteur,
- dans lequel la première pièce ( 2 ) de raccordement est relié à la deuxième pièce de raccord par des moyens ( 4 ) de liaison souples, de manière à rendre possible un mouvement relatif entre le premier conducteur et le deuxième conducteur,
- dans lequel la première pièce de raccordement est une partie ( 2 ) de serrage pour se serrer sur une barre de commande mobile axialement, **caractérisé en ce que** la deuxième pièce ( 3 ) de raccordement comporte une ouverture ( 15 ) traversante pouvant être prise librement par une barre de commande, et
- dans lequel un groupe ( 9 ) de dissipation de la chaleur est relié directement à la partie ( 2 ) de serrage, d'une manière conductrice de la chaleur, pour refroidir le dispositif ( 1 ) de couplage.

2. Dispositif ( 1 ) de couplage suivant la revendication 1, **caractérisé en ce que**
le groupe de la dissipation de la chaleur comporte au moins un dissipateur ( 9 ) de chaleur ayant des ailettes ( 10 ) de refroidissement.

3. Dispositif ( 1 ) de couplage suivant les revendications précédentes, **caractérisé en ce que**
les moyens de liaison souples sont constitués au moins d'un ruban ( 4 ) conducteur souple.

4. Dispositif ( 1 ) de couplage suivant la revendication 3, **caractérisé en ce qu'**une première surface ( 12, 13) de contact de chaque ruban ( 4 ) conducteur, avec la première pièce ( 2 ) de raccordement et une deuxième surface de contact du ruban ( 4 ) conducteur avec la deuxième pièce ( 3 ) de raccordement sont respectivement deux fois plus grandes que la surface de la section transversale du ruban ( 4 ) conducteur.

5. Dispositif ( 1 ) de couplage suivant la revendication 3 ou 4,
**caractérisé en ce que**
chaque ruban ( 4 ) conducteur a un tronçon courbé souple, dont le rapport de la longueur à sa surface de section transversale est plus petit que 0,1 mm-1.

6. Pôle de disjoncteur isolé par de la matière solide et ayant un boîtier en matière isolante, non conductrice de l'électricité et un tube de commutation monté dans le boîtier en matière isolante et s'étendant entre une borne d'entrée et une borne de sortie fixe, une barre de commande mobile axialement étant prévue pour faire débuter un mouvement d'entraînement dans le tube de commutation,
**caractérisé par**
un dispositif ( 9 ) de couplage suivant l'une des revendications précédentes, qui relie entre elles électriquement la barre de commande et la borne de sortie.

7. Pôle de disjoncteur isolé par de la matière plastique suivant la revendication 6,
**caractérisé en ce que**
le tube de commutation est incorporé dans le boîtier en matière isolante, qui dispose d'un canal de purge d'air coopérant avec le groupe ( 9 ) de dissipation de la chaleur.
